# EUROPÄISCHE PATENTSCHRIFT

(11) **EP 1 047 840 B1**
(45) Veröffentlichungstag und Bekanntmachung des Hinweises auf die Patenterteilung: **26.03.2003**
(21) Anmeldenummer: 98966843.9
(22) Anmeldetag: 22.12.1998
(51) Int. Cl.: E01B 25/00

(54) **SPURWECHSELEINRICHTUNG FÜR FAHRWEGE EINER MAGNETSCHWEBEBAHN**
LINE-CHANGING DEVICE FOR TRACKS OF A MAGNETIC LEVITATION TRAIN
SYSTEME POUR VARIER L'ECARTEMENT DE VOIES D'UN TRAIN A SUSTENTATION MAGNETIQUE

(30) Priorität: 14.01.1998 DE 19800909
(43) Veröffentlichungstag der Anmeldung: 02.11.2000
(73) Patentinhaber: ThyssenKrupp Transrapid GmbH, 34127 Kassel (DE)
(72) Erfinder: FICHTNER, Karl, Wilhelm, D-80993 München (DE); PICHLMEIER, Franz-Xaver, D-84416 Taufkirchen (DE)
(74) Vertreter: Dahlkamp, Heinrich-Leopold, Dipl.-Ing.
(86) Internationale Anmeldenummer: EP9808397
(87) Internationale Veröffentlichungsnummer: WO99036627

(56) Entgegenhaltungen:
- WO-A-98/05820
- DE-A- 2 758 075
- DE-A- 4 416 819
- DE-B- 1 223 863

## Beschreibung

Die Erfindung betrifft eine Spurwechseleinrichtung für Fahrwege einer Magnetschwebebahn gemäß dem Oberbegriff des Patentanspruchs 1.

Zur Realisierung des Spurwechsels von einem Fahrweg auf den benachbarten ist es für Magnetschwebebahnen bekannt, im Bereich der zwischen den Fahrwegen zu schaffenden Gleisverbindung in jedem Fahrweg einen speziellen Fahrwegträger vorzusehen, der als einseitig eingespannte Stahlbiegeweiche ausgebildet ist. Diese Stahlbiegeweiche kann in Richtung des anderen Fahrweges und der dort angeordneten Stahlbiegeweiche gebogen werden. Das Biegen der Weichen erfolgt derart, daß ihre freien Enden fluchtend aufeinander ausgerichtet sind und der mittlere Bereich einem vorgegebenen Krümmungsverlauf folgt. Hierfür sind, über den mittleren Bereich bis zum Ende der Weiche verteilt, mehrere in horizontaler Richtung wirkende Verstellelemente und Fixierelemente vorgesehen, die auch miteinander zu einer Funktionseinheit kombiniert sein können.

Des weiteren ist es bekannt, den auch als Biegelinie bezeichneten Krümmungsverlauf der Weiche durch gegen Widerlager wirkende Verschiebeeinheiten herzustellen.

In der DE 44 16 819 A1 wird eine Gleisverbindung beschrieben, bei der von jedem Fahrweg ein Biegeträger in Richtung des anderen Fahrweges elastisch biegbar ist, deren biegbare Enden zur Bildung der Gleisverbindung zueinander fluchtend ausrichtbar sind, wobei der an das elastisch biegbare Ende des Biegeträgers angrenzende Träger von dem benachbarten Fahrweg weg nach außen elastisch biegbar ist.

Hiermit wird ein Übergang zwischen den Fahrwegen auch für den Fall ermöglicht, daß der Abstand der Fahrwege weniger als das Doppelte des Lichtraumprofils der Fahrzeuge beträgt. Dem steht aber ein vergleichsweise hoher technischer Aufwand bei nicht erheblicher Reduzierung des Abstandes der Fahrwege gegenüber.

Der Erfindung liegt daher die Aufgabe zugrunde, mittels der eingangs beschriebenen Spurwechseleinrichtung einen Spurwechsel zwischen zwei eng benachbarten Fahrwegen einer Magnetschwebebahn mit vergleichsweise einfachen technischen Mitteln zu ermöglichen.

Erfindungsgemäß wird diese Aufgabe gelöst, indem die Anschlußträger zur Bildung einer zweiten Gleisverbindung biegbar und die Biegeträger beim Aufbau der aus den Anschlußträgern gebildeten Gleisverbindung aus dem Lichtraumprofil des Fahrzeuges beanspruchungsfrei verlagerbar sind.

Die Erfindung ist mit dem Vorteil verbunden, daß Fahrzeuge mit übereinstimmender Bewegungsrichtung unabhängig davon, welchen Fahrweg sie befahren, jeweils auf den benachbarten Fahrweg wechseln können.

Bei der Anordnung von zwei erfindungsgemäßen Doppelgleisverbindungen in Reihe kann bei einer Entwicklungslänge von vier Biegeträgern von jeder Spur auf die andere und wieder zurück gewechselt werden. Nach der DE 44 16 819 A1 sind hierzu drei Gleisverbindungen erforderlich mit einer Entwicklungslänge von sechs Biegeträgern.

In zweckmäßiger Ausgestaltung der Erfindung sind in Abhängigkeit davon, ob die Gleisverbindung aus den Biegeträgern oder den Anschlußträgern gebildet wird, die Anschlußträger oder die Biegeträger verformungsfrei aus dem Lichtraumprofil des Fahrzeuges verlagerbar und unterliegen damit keiner Verformungsbeanspruchung.

Weiterhin ist es von Vorteil, die Anschlußträger oder die Biegeträger biegebeanspruchungsfrei aus dem Lichtraumprofil des Fahrzeuges verlagern zu können. Damit wird eine wechselnde Biegebeanspruchung vermieden, so daß Materialermüdungen in den Trägern vergleichsweise gering gehalten werden können.

Zweckmäßigerweise werden die Anschlußträger oder die Biegeträger aus dem Lichtraumprofil des Fahrzeuges geschwenkt oder gedreht, wobei die Dreh- oder Schwenkbewegung der Anschlußträger oder Biegeträger um eine vertikale Achse erfolgt.

In weiterer Ausgestaltung der Erfindung sind die Anschlußträger und die Biegeträger auf einem Drehlager mit vertikaler Drehachse gelagert, das zum Aufbau der Gleisverbindung arretierbar ist.

Für die Drehung der Anschlußträger und Biegeträger aus dem Lichtraumprofil des Fahrzeuges können ein oder mehrere horizontal wirkende Verstellelemente angeordnet sein. Bevorzugt sind hierfür ein oder mehrere Funktionselemente einsetzbar, die auch an der Biegung der Träger zum Aufbau der Gleisverbindung beteiligt sind.

Die Erfindung soll nachfolgend anhand eines Ausführungsbeispiels in Verbindung mit zugehörigen Zeichnungen näher erläutert werden.

Es zeigen
- Fig. 1: eine schematische Draufsicht eines Doppelspurfahrweges einer Magnetschwebebahn im Bereich einer Gleisverbindung und
- Fig. 2: eine Darstellung gemäß Fig. 1 mit zwischen den Fahrwegen hergestellter Gleisverbindung in den Stellungen I und II.

Ein aus den Fahrwegen 1 und 2 bestehender Doppelspurfahrweg einer Magnetschwebebahn ist in Fig. 1 dargestellt. Von einem hier nicht gezeigten Fahrzeug werden in Pfeilrichtung 3 auf dem Fahrweg 1 ein Fahrwegträger 4, ein Biegeträger 5, ein Anschlußträger 6 und ein weiterer Fahrwegträger 4 überfahren.

Auf dem benachbarten Fahrweg 2 bewegt sich das Fahrzeug in Pfeilrichtung 7 über die genannten Fahrwegelemente in gleicher Reihenfolge. Jeder Fahrweg 1, 2 des Doppelspurfahrweges kann natürlich in beiden Richtungen genutzt werden, wenn eine Gleisverbindung zum Überwechseln von einem Fahrweg auf den anderen nicht aufgebaut ist.

Die Anschlußträger 6 und die Biegeträger 5 weisen fahrwegträgerseitig Drehlager 8 auf, die zum Aufbau einer Gleisverbindung durch die Anschlußträger 6 oder die Biegeträger 5 arretierbar sind. Des weiteren befinden sich an den freien Enden der nicht zum Aufbau einer Gleisverbindung genutzten Trägern Verstellelemente 9.

Zur Herstellung einer Gleisverbindung werden gemäß Stellung I aus Fig. 2 die im Drehlager 8 arretierten und damit einseitig eingespannten Biegeträger 5 in den Freiraum zwischen den Fahrwegen mittels bekannter elektromechanischer Stellantriebe gebogen, die von außen horizontal gegen die Biegeträger 5 wirken. In gebogener Stellung werden die Biegeträger 5 durch die Stellantriebe und/oder Fixiereinrichtungen gehalten.

Um einen ausreichenden seitlichen Abstand des die Gleisverbindung überfahrenden und den Fahrweg umgreifenden Fahrzeuges zu gewährleisten, werden die Anschlußträger 6 um Drehlager 8 durch ein oder mehrere Verstellelemente 9 je Anschlußträger 6 nach außen gedreht, ohne den Anschlußträger 6 zu verformen. Damit ist mit einfachen Mitteln ein für eine Überfahrt über die Gleisverbindung notwendiger Freiraum geschaffen und eine Beanspruchung des Anschlußträgers 6, wie sie bei einer Verformung desselben eintritt, vermieden worden.

Bei der in Fig. 2, Stellung II, dargestellten Gleisverbindung sind die Anschlußträger 6 zur Bildung einer Gleisverbindung in den Zwischenraum zwischen den Fahrwegen 1 und 2 gebogen. Die fahrwegträgerseitig an den Anschlußträgern 6 angeordneten Drehlager 8 befinden sich dabei in Arretierungsposition. Die Biegeträger 5 sind hierbei um die Drehlager 8 durch Verstellelemente 9 aus dem Lichtraumprofil des Fahrzeuges bewegt worden.

Da die Anschlußträger 6 auch zur Bildung einer Gleisverbindung genutzt werden können und da des weiteren die Möglichkeit besteht, die Biegeträger 5 aus dem Lichtraumprofil des Fahrzeuges zu verlagern, kann mit der erfindungsgemäßen Spurwechseleinrichtung auch eine gekreuzte Gleisverbindung realisiert werden, so wie sie aus den Stellungen I und II der betreffenden Träger hervorgeht.

## Patentansprüche

1. Spurwechseleinrichtung für Fahrwege (1, 2) einer Magnetschwebebahn, wobei die Fahrwege (1, 2) durch aneinandergereihte Fahrwegträger gebildet und miteinander verbindbar sind, und zum Aufbau dieser Gleisverbindung in jedem Fahrweg (1, 2) ein Fahrwegträger als Biegeträger (5) ausgeführt ist, der zur Schaffung der Verbindung zwischen den Fahrwegen biegbar ist, und daß jeder Biegeträger (5) im gebogenen Zustand relativ zu dem anderen Biegeträger (5) positionierbar ist, und wobei in jedem Fahrweg (1,2) ein dem Biegeträger (5) benachbarter Anschlußträger (6) angeordnet ist, der, zur Schaffung eines für die Überfahrt der aus den Biegeträgern (5) gebildeten Gleisverbindung notwendigen Abstandes von der Gleisverbindung, aus dem Lichtraumprofil des Fahrzeuges verlagerbar ist, **dadurch gekennzeichnet, daß** die Anschlußträger (6) zur Bildung einer zweiten Gleisverbindung biegbar sind und daß die Biegeträger (5) beim Aufbau der aus den Anschlußträgern (6) gebildeten Gleisverbindung aus dem Lichtraumprofil des Fahrzeuges beanspruchungsfrei verlagerbar sind.

2. Spurwechseleinrichtung nach Anspruch 1, **dadurch gekennzeichnet, daß** in Abhängigkeit davon, ob die Gleisverbindung aus den Biegeträgern (5) oder den Anschlußträgern (6) gebildet wird, die Anschlußträger (6) bzw. die Biegeträger (5) verformungsfrei aus dem Lichtraumprofil des Fahrzeuges verlagerbar sind.

3. Spurwechseleinrichtung nach Anspruch 2, **dadurch gekennzeichnet, daß** die Anschlußträger (6) bzw. die Biegeträger (5) biegebeanspruchungsfrei aus dem Lichtraumprofil des Fahrzeuges verlagerbar sind.

4. Spurwechseleinrichtung nach Anspruch 2 oder 3, **dadurch gekennzeichnet, daß** die Anschlußträger (6) bzw. die Biegeträger (5) aus dem Lichtraumprofil des Fahrzeuges schwenkbar oder drehbar sind.

5. Spurwechseleinrichtung nach Anspruch 4, **dadurch gekennzeichnet, daß** die Dreh- oder Schwenkbewegung der Anschlußträger (6) bzw. der Biegeträger (5) um eine vertikale Achse erfolgt.

6. Spurwechseleinrichtung nach Anspruch 5, **dadurch gekennzeichnet, daß** die Anschlußträger (6) und die Biegeträger (5) auf einem Drehlager (8) mit vertikaler Drehachse gelagert sind, das zum Aufbau der Gleisverbindung arretierbar ist.

7. Spurwechseleinrichtung nach Anspruch 6, **dadurch gekennzeichnet, daß** für die Drehung der Anschlußträger (6) und Biegeträger (5) aus dem Lichtraumprofil des Fahrzeuges ein oder mehrere horizontal wirkende Verstellelemente (9) angeordnet sind.

8. Spurwechseleinrichtung nach Anspruch 7, **dadurch gekennzeichnet, daß** es sich bei dem Verstellelement (9) um eines der die Biegung der Träger zum Aufbau der Gleisverbindung bewirkenden Elemente handelt.

## Claims

1. A line-change device for roadways (1,2) of a magnetic levitation track, wherein said roadways (1,2) are formed by roadway girders aligned in series and connectable to each other, and wherein one roadway girder is designed and built as a bendable girder (5) to build-up this track junction in each roadway (1,2), said bendable girder being bendable to create the connection between the roadways, and wherein each bendable girder (5) when being in a bent status can be positioned relatively to the other bendable girder (5), and wherein a butt girder (6) adjacent to said bendable girder (5) is arranged in each roadway (1,2), wherein said butt girder can be shifted out of the clearance gauge of the vehicle to create the distance to the track junction needed to pass over the track junction formed by said bendable girders (5), **characterized in that** the butt girders (6) are bendable to form a second track junction and that the bendable girders (5) can be shifted stress-free from the clearance gauge of the vehicle when building-up the track junction formed by said butt girders (6).

2. A line-change device pursuant to Claim 1, **characterized in that** depending on whether the track junction is formed by the bendable girders (5) or the butt girders (6), the butt girders (6) and/or bendable girders (5) can be shifted deformation-free from the clearance gauge of the vehicle.

3. A line-change device pursuant to Claim 2, **characterized in that** said butt girders (6) and/or bendable girders (5) can be shifted free from any bending stresses from the clearance gauge of the vehicle.

4. A line-change device pursuant to any of the preceding Claims 2 or 3, **characterized in that** the butt girders (6) and/or bendable girders (5) can be pivoted or rotated from the clearance gauge of the vehicle.

5. A line-change device pursuant to Claim 4, **characterized in that** the pivoting or rotating movement of said butt girders (6) and/or bendable girders (5) is effected around a vertical axis.

6. A line-change device pursuant to Claim 5, **characterized in that** said butt girders (6) and bendable girders (5) are accommodated on a pivot bearing (8) with a vertical axis of rotation, which can be arrested to build-up the track junction.

7. A line-change device pursuant to Claim 6, **characterized in that** one horizontally acting adjustment element (9) or more are arranged to allow for rotating the butt girders (6) and bendable girders (5) from the clearance gauge of the vehicle.

8. A line-change device pursuant to Claim 7, **characterized in that** said adjustment element (9) is one of the elements causing the bending of girders to build-up the track junction.

## Revendications

1. Système pour varier l'écartement de voies (1, 2) d'un train à sustentation magnétique, les voies (1, 2) étant constituées de traverses de voies disposées les unes derrière les autres et pouvant être reliées l'une à l'autre, et une traverse de voie étant exécutée sous forme de traverse flexible (5) pour réaliser cette jonction de voie dans chacune des voies (1, 2), ladite traverse flexible pouvant être courbée pour établir la jonction entre les voies et chaque traverse flexible (5) à l'état courbé pouvant être positionnée par rapport à l'autre traverse flexible (5), et une traverse de raccordement (6) contiguë à la traverse flexible (5) étant disposée dans chaque voie (1, 2), ladite traverse de raccordement pouvant être déplacée hors du gabarit d'espace libre du véhicule pour créer un écart de la jonction de voie nécessaire pour permettre de franchir la jonction de voie constituée des traverses flexibles (5), **caractérisé en ce que** les traverses de raccordement (6) peuvent être courbées pour former une deuxième jonction de voie et que les traverses flexibles (5) sont déplacées hors du gabarit d'espace libre du véhicule sans être soumises à des efforts lors de la constitution de la jonction de voie formée par les traverses de raccordement (6).

2. Système pour varier l'écartement de voies selon la revendication 1,
**caractérisé en ce que**, suivant que la jonction de voie soit formée par les traverses flexibles (5) ou les traverses de raccordement (6), les traverses de raccordement (6) ou les traverses flexibles (5) sont déplacées hors du gabarit d'espace libre du véhicule sans subir de déformations.

3. Système pour varier l'écartement de voies selon la revendication 2, **caractérisé en ce que** les traverses de raccordement (6) ou les traverses flexibles (5) sont déplacées hors du gabarit d'espace libre du véhicule sans être soumises à des charges de flexion.

4. Système pour varier l'écartement de voies selon la revendication 2 ou 3, **caractérisé en ce que** les traverses de raccordement (6) ou les traverses flexibles (5) peuvent être pivotées ou orientées hors du gabarit d'espace libre du véhicule.

5. Système pour varier l'écartement de voies selon la revendication 4, **caractérisé en ce que** le mouvement de pivotement ou d'orientation des traverses de raccordement (6) ou des traverses flexibles (5) est effectué autour d'un axe vertical.

6. Système pour varier l'écartement de voies selon la revendication 5, **caractérisé en ce que** les traverses de raccordement (6) et les traverses flexibles (5) sont montées sur un coussinet de pivotement (8) doté d'un axe de rotation vertical qui peut être bloqué en vue de la constitution de la jonction de voie.

7. Système pour varier l'écartement de voies selon la revendication 6, **caractérisé en ce qu'**un ou plusieurs éléments de réglage (9) agissant dans le sens horizontal sont prévus pour la rotation des traverses de raccordement (6) et des traverses flexibles (5) hors du gabarit d'espace libre du véhicule.

8. Système pour varier l'écartement de voies selon la revendication 7, **caractérisé en ce que** l'élément de réglage (9) est un des éléments déclenchant la flexion des traverses en vue de la constitution de la jonction de voie.
